# EUROPÄISCHE PATENTSCHRIFT

(11) **EP 3 309 339 B1**
(45) Veröffentlichungstag und Bekanntmachung des Hinweises auf die Patenterteilung: **14.08.2019**
(21) Anmeldenummer: 16193890.7
(22) Anmeldetag: 14.10.2016
(51) Int. Cl.: E05F 3/22, E05F 15/63, E05F 1/10, E05D 11/10

(54) **ANTRIEB FÜR EINEN FLÜGEL EINER TÜR ODER EINES FENSTERS**
DRIVE FOR A LEAF OF A DOOR OR WINDOW
ENTRAÎNEMENT POUR UN BATTANT D'UNE PORTE OU D'UNE FENÊTRE

(43) Veröffentlichungstag der Anmeldung: 18.04.2018
(73) Patentinhaber: GU Automatic GmbH, 33397 Rietberg (DE)
(72) Erfinder: Linnenschmidt, Rainer, 33378 Rheda-Wiedenbrück (DE); Schnittker, Klaus, 33378 Rheda-Wiedenbrück (DE)
(74) Vertreter: DREISS Patentanwälte PartG mbB

(56) Entgegenhaltungen:
- EP-A2- 2 574 713
- WO-A1-2006/069888
- DE-U1-202014 103 519
- US-A- 478 354
- US-A- 664 682
- US-A- 6 006 475

## Beschreibung

Die Erfindung betrifft eine Antriebsvorrichtung in Form eines Drehantriebs für einen Flügel einer Tür oder eines Fensters, mit einem Gehäuse, einer Abtriebswelle zur Betätigung einer zwischen Rahmen und Flügel angeordneten Hebelmechanik und einem mechanischen Energiespeicher, mittels dem die Abtriebswelle antreibbar ist.

Antriebsvorrichtungen der eingangs genannten Art sind aus dem Stand der Technik bekannt, beispielsweise aus DE 10 2012 104 450 A1. Damit ist eine Betätigung einer Tür oder eines Fensters durch eine Antriebsvorrichtung ermöglicht. Allerdings besteht bei derartigen Antriebsvorrichtungen Verbesserungspotential im Hinblick auf deren Montage. Bei Antriebsvorrichtungen mit mechanischem Energiespeicher zum Antreiben der Abtriebswelle ist dieser mit einem Abschnitt der Abtriebswelle in Eingriff. Um einen Tür- oder Fensterflügel wie gewünscht antreiben zu können, ist es erforderlich, Flügelstellung, Stellung der Abtriebswelle und Positionierung der Hebelmechanik bei der Montage auf Grund der je nach Flügelstellung mittels der Hebelmechanik aufzubringenden Drehmomente genauestens einzuhalten. Da sich der Energiespeicher auch in einer Endstellung des Türflügels, beispielsweise der Schließstellung, zum Einhalten dieser Stellung in einem vorgespannten Zustand befinden muss, ist es erforderlich, die Hebelmechanik unter Vorspannung mit dem Türblatt zu verbinden. Dies erschwert die Montage. Gängige Montagemethode ist, die Abtriebswelle mit der Hebelmechanik an einem definierten Anschlag in Schließrichtung zu montieren, um im Anschluss den Hebelarm zum Erzeugen der Vorspannung relativ zur Abtriebswelle um einen vom Hersteller vorgegebenen Winkel zu versetzen und neu zu fixieren. Dies ist theoretisch halbwegs präzise machbar, in der Praxis jedoch stark fehlerbehaftet. Da die Montageschritte durch einen auf einer Leiter stehenden Werker beidhändig durchgeführt werden müssen, besteht zudem erhebliches Gefahrenpotential für den Werker und für Passanten. Auch bei Wartungsarbeiten hat eine Montage/Demontage der Antriebsvorrichtung in zwei Schritten zu erfolgen, da die Hebelmechanik zunächst entspannt werden muss, was entsprechend aufwändig ist. DE 10 2012 104 450 A1 zeigt eine Antriebsvorrichtung mit Merkmalen des Oberbegriffs von Anspruch 1. DE 20 2014 103 519 U1 zeigt einen Deckelsteller für eine Möbelklappe, wobei ein Schwenkarm durch ein lösbares Sicherungsmittel gesichert werden kann. EP 2 754 713 A2 zeigt einen Drehflügelbetätiger, wobei dessen Abtriebswelle durch Montagevorrichtungen translatorisch bewegt werden kann.

US 664 682 A zeigt ein Federscharnier für einen Türflügel. US 478 354 zeigt einen Türschließer.

Der Erfindung liegt die Aufgabe zugrunde, mit einfachen konstruktiven Mitteln eine sichere Montage einer Antriebsvorrichtung für einen Flügel oder eine Tür zu ermöglichen. Eine Erleichterung von Wartungsarbeiten ist wünschenswert.

Die Erfindung löst die Aufgabe mit einer Antriebsvorrichtung mit den Merkmalen des Anspruchs 1. Danach zeichnet sich die Antriebsvorrichtung dadurch aus, dass das Gehäuse eine Öffnung zum Einführen eines Blockierelements aufweist und dass die Abtriebswelle bei eingeführtem Blockierelement in einer definierten und vorgespannten Stellung blockierbar oder blockiert ist. Bei der Antriebsvorrichtung handelt es sich um einen Drehantrieb oder Drehtürantrieb (schließt Drehfensterantriebe mit ein).

Durch das Blockierelement wird die Abtriebswelle in einem vorgespannten Zustand gehalten. Somit kann die Hebelmechanik ohne darauf wirkende Vorspannung montiert werden. Nach Entnahme des Blockierelements ist die Abtriebswelle freigegeben. Dadurch wird die Hebelmechanik unter Spannung versetzt. Eine Montage der Antriebsvorrichtung vor Ort ist damit erheblich erleichtert, da die Hebelmechanik erst nach Entnahme des Blockierelements unter Spannung steht. Die Öffnung kann beispielsweise als Bohrung ausgebildet sein. Die Hebelmechanik dient zum Aufbringen eines Drehmoments zwischen Flügel und Rahmen, beispielsweise vom Rahmen auf den Flügel.

Die definierte und vorgespannte Stellung der Abtriebswelle befindet sich kurz vor einer Endstellung der Abtriebswelle, in die die Abtriebswelle durch den Energiespeicher angetrieben wird. In dieser Stellung der Abtriebswelle befindet sich der Türflügel oder Fensterflügel kurz vor dessen Endlage, insbesondere kurz vor der geschlossenen Lage. Somit ist ein leichtes Entfernen des Blockierelements durch Andrücken des Flügels entgegen der Antriebsrichtung des Energiespeichers zum Ausgleich der durch den mechanischen Energiespeicher anliegenden Vorspannung möglich, beispielsweise durch Aufdrücken des Flügels. Durch die vordefinierten Montagepunkte der Hebelmechanik am Flügel oder am Rahmen ist stets die richtige Anordnung zwischen Abtriebswelle, Hebelmechanik und Türflügel gewährleistet.

Das Blockierelement ist derart ausgebildet, dass dieses (wiederholt) entnehmbar und einsetzbar ist. Dadurch sind auch Wartungsarbeiten an der Antriebsvorrichtung vereinfacht, da die Abtriebswelle hierzu, beispielsweise durch Andrücken des Flügels, lediglich in die definierte und vorgespannte Stellung verbracht und das Blockierelement in die Öffnung am Gehäuse eingeführt werden muss. Die Hebelmechanik ist dann spannungsfrei, so dass Wartungsarbeiten durchgeführt werden können. Nach Abschluss der Wartungsarbeiten kann das Blockierelement aus der Öffnung entnommen werden.

Weiter erfindungsgemäß ist das eingeführte Blockierelement mit einem mit der Abtriebswelle gekoppelten oder zusammenwirkenden Antriebselement in Eingriff. Das Blockierelement verhindert eine Rotation der Abtriebswelle, beispielsweise auf sichere Weise durch Formschluss. Das Blockierelement wird insbesondere auf Schub belastet. Bei Eingriff mit einem mit der Abtriebswelle gekoppelten oder zusammenwirkenden Antriebselement kann eine hinsichtlich Anordnung und Festigkeit ggf. günstigere Variante erreicht werden. Bei dem Antriebselement kann es sich um ein direkt oder indirekt mit der Abtriebswelle gekoppeltes Zahnrad oder Stirnrad handeln.

Weiter erfindungsgemäß ist im Antriebselement ein Durchgang für das Blockierelement ausgebildet, wobei der Durchgang in der vorgespannten Stellung der Abtriebswelle mit der Öffnung fluchtet. Somit lässt sich eine eindeutige und präzise Ausrichtung der Abtriebswelle bezogen auf das Gehäuse der Antriebsvorrichtung erreichen. Der Durchgang lässt sich konstruktiv einfach erstellen, beispielsweise durch Bohren, so dass insgesamt eine konstruktiv günstige Ausrichtung der Abtriebswelle erreicht ist.

Im Konkreten kann das eingeführte Blockierelement parallel zur Drehachse der Abtriebswelle angeordnet sein. Hiermit ist eine eindeutige Anordnung des Blockierelements im Gehäuse der Antriebsvorrichtung erreicht. Auf Grund dieser Orientierung des Blockierelements relativ zur Abtriebswelle kann das Blockierelement durch den Werker leicht eingeführt und herausgenommen werden.

In vorteilhafter Weise kann an der von der Öffnung abgewandten Seite des Gehäuses eine Ausnehmung (Ausnehmung an Gehäuseinnenseite ausgebildet) oder eine weitere Öffnung für das Blockierelement ausgebildet sein. Diese kann als Bohrung ausgebildet sein (Sackloch oder Durchgang). Dadurch ist eine stabile und zuverlässige beidseitige Lagerung des Blockierelements an dessen Endabschnitten erreicht. Durch Vorsehen einer weiteren Öffnung kann das Blockierelement von zwei Seiten in das Gehäuse eingeführt und aus diesem entnommen werden.

Im Rahmen einer bevorzugten Ausgestaltung kann das Blockierelement in seiner Länge derart bemessen sein, dass im in das Gehäuse eingeführten Zustand Endabschnitte des Blockierelements aus der Öffnung und/oder der weiteren Öffnung herausragen, beispielsweise um 1 bis 5 Millimeter an jeder Seite. Damit ist für einen Werker leicht erkennbar, ob die Abtriebswelle blockiert ist oder nicht. Zudem ist eine Entnahme des Blockierelements erleichtert, da der Werker das Blockierelement ausgehend von einer Seite in das Gehäuse zurückschieben und an der gegenüberliegenden Seite am nunmehr herausragenden Ende des Blockierelements dieses aus dem Gehäuse der Antriebsvorrichtung herausziehen kann. Eine Ausgestaltung zumindest der Endabschnitte des Blockierelements in Signalfarben (z.B. gelb, orange, rot, etc.) oder in Neonfarben erleichtert die Zustandserkennung für einen Werker. Dies reduziert das Risiko versehentlicher Arbeitsunfälle durch Fehlerkennung des Zustands der Abtriebswelle (blockiert oder nicht blockiert).

Zweckmäßigerweise kann an der Öffnung und/oder an der weiteren Öffnung eine elastische Umrandung ausgebildet sein. Diese stellt eine Anordnung des Blockierelements im Gehäuse der Antriebsvorrichtung sicher und verhindert ein ungewolltes Herausfallen des Blockierelements bei Lösen der Vorspannung. Hierzu kann ein Reibschluss zwischen Umrandung und Blockierelement dienen. Die Umrandung kann aus einem elastischen Material, beispielsweise Gummi oder Kautschuk ausgebildet sein. Bei der Umrandung kann es sich insbesondere um einen O-Ring handeln.

Im Konkreten kann das Blockierelement als zylindrischer Stift ausgebildet sein. Hiermit ist eine konstruktiv einfache und kostengünstige Ausführung des Blockierelements erreicht. Aufgrund der zylindrischen Ausgestaltung ist eine gleichmäßige Belastung des Blockierelements durch gleichmäßige Anlage an Öffnungen im Gehäuse und/oder Durchgang im Antriebselement begünstigt. Das Blockierelement kann endseitig angefast oder abgerundet sein, um ein Einführen des Blockierelements zu erleichtern.

Zweckmäßigerweise kann der Energiespeicher als Federspeicher ausgebildet sein. Hiermit ist ein konstruktiv einfacher und zugleich zuverlässiger Energiespeicher geschaffen.

Im Konkreten kann die Antriebsvorrichtung eine elektrische Antriebseinheit zum Antrieb der Abtriebswelle entgegen der Antriebsrichtung des Energiespeichers umfassen. Damit ist eine motorische Betätigung des Türflügels oder Fensterflügels entgegen der durch den Energiespeicher auf die Abtriebswelle aufgebrachten Antriebsrichtung möglich. Die elektrische Antriebseinheit kann einen Elektromotor und ein insbesondere mehrstufiges Getriebe aufweisen. Außerdem kann die elektrische Antriebseinheit einem Antrieb durch den mechanischen Energiespeicher entgegen und daher als Dämpfer wirken. Die Vorteile bei Montage- und Wartungsarbeiten durch die mittels des Blockierelements blockierte Abtriebswelle lassen sich auch bei einer Antriebsvorrichtung erzielen, die lediglich einen mechanischen Energiespeicher als Antrieb für die Abtriebswelle aufweist.

Die Antriebsvorrichtung kann als Inversantrieb ausgebildet sein, bei dem der mechanische Energiespeicher den Tür- oder Fensterflügel öffnet, beispielsweise im Notfall. Ebenfalls denkbar ist, dass die Antriebsvorrichtung als Normalantrieb ausgebildet ist, so dass der mechanische Energiespeicher den Tür- oder Fensterflügel schließt, beispielsweise im Notfall.

Die Erfindung wird im Folgenden anhand der Figuren näher erläutert. Es zeigen:
- Figur 1: in einer perspektivischen Ansicht eine Ausführungsform einer Antriebsvorichtung;
- Figur 2: die Rückseite der Antriebsvorrichtung aus Figur 1;
- Figur 3: die Antriebsvorrichtung aus Figur 1 bei abgenommener Gehäusehälfte; und
- Figur 4: die Antriebsvorrichtung aus Figur 1 bei abgenommener Gehäusehälfte, entnommenem Kraftspeicher und entnommener elektrischer Antriebseinheit.

Figur 1 zeigt eine Antriebsvorrichtung für einen Flügel einer Tür oder eines Fensters, die insgesamt mit dem Bezugszeichen 10 bezeichnet ist. Die Antriebsvorrichtung 10 weist ein Gehäuse 12 und eine Abtriebswelle 14 zur Betätigung einer zwischen Rahmen und Flügel angeordneten Hebelmechanik auf (nicht dargestellt), die zum Aufbringen eines Drehmoments auf den Flügel dient. Zudem weist die Antriebsvorrichtung 10 einen mechanischen Energiespeicher 16 auf, mittels dem die Abtriebswelle 14 antreibbar ist (siehe Figur 3).

Das Gehäuse 12 weist eine Öffnung 18 zum Einführen eines Blockierelements 20 auf (siehe Figur 1). Die Öffnung 18 ist als Bohrung ausgebildet. Die Abtriebswelle 14 ist bei eingeführtem Blockierelement 20 in einer vorgespannten Stellung blockiert (siehe Figur 4).

Das eingeführte Blockierelement 20 ist im vorliegenden Ausführungsbeispiel mit einem mit der Abtriebswelle 14 gekoppelten Antriebselement 22 in Eingriff. Im Antriebselement 22 ist ein Durchgang 24 für das Blockierelement 20 ausgebildet, wobei der Durchgang 24 in der vorgespannten Stellung der Abtriebswelle 14 mit der Öffnung 18 fluchtet. Der Durchgang 24 ist als Bohrung ausgebildet. Bei dem Antriebselement 22 handelt es sich um ein Zahnrad oder Stirnrad 26, welches drehfest mit der Abtriebswelle 14 gekoppelt ist. Das eingeführte Blockierelement 20 ist parallel zur Drehachse der Abtriebswelle 14 angeordnet.

An der von der (ersten) Öffnung 18 abgewandten Seite des Gehäuses 12 ist eine weitere Öffnung 28 für das Blockierelement 20 ausgebildet (siehe Figur 1 und 4). Die Öffnung 28 ist ebenfalls als Bohrung ausgebildet. Das Blockierelement 20 ist in seiner Länge derart bemessen, dass im in das Gehäuse 12 eingeführten Zustand die Endabschnitte des Blockierelements 20 aus der Öffnung 18 und/oder der weiteren Öffnung 28 herausragen (siehe Figur 1 und 2).

An der Öffnung 18 und/oder an der weiteren Öffnung 28 ist eine elastische Umrandung 30 ausgebildet. Diese verhindert ein ungewolltes Herausfallen des Blockierelements 20 bei Lösen der Vorspannung. Die elastische Umrandung 30 kann aus Kautschuk oder Gummi ausgebildet sein. Bei der elastischen Umrandung 30 kann es sich um einen O-Ring handeln.

Das Blockierelement 20 ist als zylindrischer Stift 32 ausgebildet. Das Blockierelement 20 ist endseitig angefast. Der mechanische Energiespeicher 16 ist als Federspeicher 34 ausgebildet, der auf eine (nicht dargestellte) Kurve der Abtriebswelle 14 wirkt.

Die Antriebsvorrichtung 10 weist eine elektrische Antriebseinheit 36 zum Antrieb der Abtriebswelle 14 entgegen der durch den Energiespeichers 16 auf die Abtriebswelle 14 aufgebrachten Antriebsrichtung auf. Die elektrische Antriebseinheit 36 weist einen Elektromotor 38 und ein (mehrstufiges) Getriebe 40 auf. Das Zahnrad oder Stirnrad 26 bildet einen Teil dieses Getriebes 40.

Bei nicht dargestellten Ausführungsformen weist die Antriebsvorrichtung 10 keine elektrische Antriebseinheit, sondern lediglich den mechanischen Energiespeicher als Antrieb für die Abtriebswelle auf. Die Vorteile bei Montage- und Wartungsarbeiten durch die mittels des Blockierelements blockierte Abtriebswelle lassen sich auch bei einer solchen Antriebsvorrichtung erzielen.

## Patentansprüche

1. Antriebsvorrichtung (10) in Form eines Drehantriebs für einen Flügel einer Tür oder eines Fensters, mit einem Gehäuse (12), einer Abtriebswelle (14) zur Betätigung einer zwischen Rahmen und Flügel angeordneten Hebelmechanik und einem mechanischen Energiespeicher (16), mittels dem die Abtriebswelle (14) antreibbar ist, **dadurch gekennzeichnet, dass** das Gehäuse (12) eine Öffnung (18) zum Einführen eines Blockierelements (20) der Antriebsvorrichtung (10) aufweist, dass die Abtriebswelle (14) bei eingeführtem Blockierelement (20) in einer vorgespannten Stellung blockiert ist, wobei das eingeführte Blockierelement (20) mit einem mit der Abtriebswelle (14) gekoppelten Antriebselement (22) der Antriebsvorrichtung (10) in Eingriff ist und im Antriebselement (22) ein Durchgang (24) für das Blockierelement (20) ausgebildet ist, wobei der Durchgang (24) in der vorgespannten Stellung der Abtriebswelle (14) mit der Öffnung (18) fluchtet.

2. Antriebsvorrichtung (10) nach Anspruch 1, **dadurch gekennzeichnet, dass** das eingeführte Blockierelement (20) parallel zur Drehachse der Abtriebswelle (14) angeordnet ist.

3. Antriebsvorrichtung (10) nach einem der voranstehenden Ansprüche, **dadurch gekennzeichnet, dass** an der von der Öffnung (18) abgewandten Seite des Gehäuses (12) eine Ausnehmung oder eine weitere Öffnung (28) für das Blockierelement (20) ausgebildet ist.

4. Antriebsvorrichtung (10) nach Anspruch 3, **dadurch gekennzeichnet, dass** das Blockierelement (20) in seiner Länge derart bemessen ist, dass im in das Gehäuse (12) eingeführten Zustand Endabschnitte des Blockierelements (20) aus der Öffnung (18) und/oder der weiteren Öffnung (28) herausragen.

5. Antriebsvorrichtung (10) nach einem der voranstehenden Ansprüche, **dadurch gekennzeichnet, dass** an der Öffnung (18) und/oder an der weiteren Öffnung (28) eine elastische Umrandung (30) ausgebildet ist.

6. Antriebsvorrichtung (10) nach einem der voranstehenden Ansprüche, **dadurch gekennzeichnet, dass** das Blockierelement (20) als zylindrischer Stift (32) ausgebildet ist.

7. Antriebsvorrichtung (10) nach einem der voranstehenden Ansprüche, **dadurch gekennzeichnet, dass** der Energiespeicher (16) als Federspeicher (34) ausgebildet ist.

8. Antriebsvorrichtung (10) nach einem der voranstehenden Ansprüche, **gekennzeichnet durch** eine elektrische Antriebseinheit (36) zum Antrieb der Abtriebswelle (14) entgegen der Antriebsrichtung des Energiespeichers (16).

## Claims

1. A drive device (10) in the form of a rotary drive for a leaf of a door or a window, comprising a housing (12), an output shaft (14) for actuating a lever mechanism arranged between a frame and the leaf, and a mechanical energy store (16) by means of which said output shaft (14) can be driven, **characterized in that** said housing (12) has an opening (18) for inserting a blocking element (2Q) of said drive device (10), that said output shaft (14), with said blocking element (20) inserted, is blocked in a biased position, wherein the inserted blocking element (20) is engaged with a drive element (22) of said drive device (10) coupled to said output shaft (14) and a passage (24) for said blocking element (20) is formed in said drive element (22), wherein said passage (24) is aligned with said opening (18) in the biased position of said output shaft (14).

2. The drive device (10) according to claim 1, **characterized in that** the inserted blocking element (20) is arranged in parallel to the axis of rotation of said output shaft (14) .

3. The drive device (10) according to one of the preceding claims, **characterized in that** a recess or a further opening (28) for said blocking element (20) is formed on the side of said housing (12) facing away from said opening (18).

4. The drive device (10) according to claim 3, **characterized in that** the length of said blocking element (20) is dimensioned such that, in the state of being inserted into said housing (12), end portions of said blocking element (20) protrude from said opening (18) and/or said further opening (28).

5. The drive device (10) according to one of the preceding claims, **characterized in that** an elastic edge (30) is formed at said opening (18) and/or at said further opening (28) .

6. The drive device (10) according to one of the preceding claims, **characterized in that** said blocking element (20) is configured as a cylindrical pin (32).

7. The drive device (10) according to one of the preceding claims, **characterized in that** said energy store (16) is configured as a spring energy store (34).

8. The drive device (10) according to one of the preceding claims, **characterized by** an electric drive unit (36) for driving said output shaft (14) against the drive direction of said energy store (16).

## Revendications

1. Dispositif d'entraînement (10) prenant la forme d'un entraînement en rotation pour un battant d'une porte ou d'une fenêtre, pourvu d'un logement (12), d'un arbre de sortie (14) pour l'actionnement d'un mécanisme à levier agencé entre le cadre et le battant et d'un accumulateur d'énergie mécanique (16), au moyen duquel l'arbre de sortie (14) peut être entraîné, **caractérisé en ce que** le logement (12) présente une ouverture (18) pour l'introduction d'un élément de blocage (20) du dispositif d'entraînement (10), **en ce que** l'arbre de sortie (14), lorsque l'élément de blocage (20) est introduit, est bloqué dans une position précontrainte, dans lequel l'élément de blocage (20) introduit est en contact avec un élément d'entraînement (22) du dispositif d'entraînement (10), lequel élément est accouplé à l'arbre de sortie (14), et un passage (24) pour l'élément de blocage (20) est formé dans l'élément d'entraînement (22), dans lequel le passage (24) est en affleurement avec l'ouverture (18) dans la position précontrainte de l'arbre de sortie (14).

2. Dispositif d'entraînement (10) selon la revendication 1, **caractérisé en ce que** l'élément de blocage (20) introduit est agencé parallèlement à l'axe de rotation de l'arbre de sortie (14).

3. Dispositif d'entraînement (10) selon l'une quelconque des revendications précédentes, **caractérisé en ce qu'**un évidement ou une autre ouverture (28) pour l'élément de blocage (20) est formé(e) sur la face du logement (12) opposée à l'ouverture (18).

4. Dispositif d'entraînement (10) selon la revendication 3, **caractérisé en ce que** la longueur de l'élément de blocage (20) est calculée de telle sorte que, une fois celui-ci introduit dans le logement (12), des parties d'extrémité de l'élément de blocage (20) font saillie de l'ouverture (18) et/ou de l'autre ouverture (28).

5. Dispositif d'entraînement (10) selon l'une quelconque des revendications précédentes, **caractérisé en ce qu'**une bordure élastique (30) est formée sur l'ouverture (18) et/ou sur l'autre ouverture (28).

6. Dispositif d'entraînement (10) selon l'une quelconque des revendications précédentes, **caractérisé en ce que** l'élément de blocage (20) est réalisé sous la forme d'une tige cylindrique (32).

7. Dispositif d'entraînement (10) selon l'une quelconque des revendications précédentes, **caractérisé en ce que** l'accumulateur d'énergie (16) est réalisé sous la forme d'un accumulateur à ressort (34).

8. Dispositif d'entraînement (10) selon l'une quelconque des revendications précédentes, **caractérisé par** une unité d'entraînement électrique (36) destinée à entraîner l'arbre de sortie (14) à l'encontre du sens d'entraînement de l'accumulateur d'énergie (16).
